# FASCICULE DE BREVET EUROPEEN

(11) **EP 2 987 035 B1**
(45) Date de publication et mention de la délivrance du brevet: **22.03.2017**
(21) Numéro de dépôt: 14718023.6
(22) Date de dépôt: 04.04.2014
(51) Int. Cl.: G04B 17/06, G04B 17/32, G04B 43/00

(54) **OSCILLATEUR MECANIQUE POUR MOUVEMENT HORLOGER**
MECHANISCHER OSZILLATOR FÜR EIN UHRWERK
MECHANICAL OSCILLATOR FOR A TIMEPIECE MOVEMENT

(30) Priorité: 17.04.2013 CH 786132013
(43) Date de publication de la demande: 24.02.2016
(73) Titulaire: Ball Watch Company SA, 2300 La Chaux-de-Fonds (CH)
(72) Inventeur: ANTILLE, Philippe, CH-2520 La Neuveville (CH)
(74) Mandataire: e-Patent SA
(86) Numéro de dépôt international: PCT/EP2014/056883
(87) Numéro de publication internationale: WO 2014/170147

(56) Documents cités:
- CH-A- 348 367
- DE-A1- 19 651 320
- DE-B- 1 206 811
- US-A- 252 062
- US-A- 5 907 524

## Description

### Domaine technique

La présente invention concerne un oscillateur mécanique, pour mouvement horloger, comportant un balancier associé à un ressort spiral, ainsi qu'un pont de balancier portant
un palier dans lequel est pivotée une extrémité d'un arbre de balancier, dont le balancier et une première extrémité du ressort spiral sont solidaires, et
un support pour retenir la seconde extrémité du ressort spiral.

Plus précisément, la présente invention concerne un tel oscillateur mécanique dans lequel une cage de protection du ressort spiral est prévue, comprenant une première face sensiblement plane, solidaire du pont de balancier, et une paroi sensiblement cylindrique agencée à la périphérie du ressort spiral.

L'invention concerne également un mouvement horloger muni d'un tel oscillateur mécanique ainsi qu'une pièce d'horlogerie comportant un tel mouvement horloger.

### Etat de la technique

Des pièces d'horlogerie munies d'un oscillateur mécanique répondant aux caractéristiques ci-dessus ont déjà été décrites.

A titre d'exemple, la demande de brevet DE 19651320 A1 décrit une coque de protection, pour oscillateur mécanique de type balancier-spiral, agencée pour enfermer intégralement le balancier et le ressort spiral, notamment dans le but d'éviter que des perturbations aérodynamiques générées par les mouvements du balancier ne perturbent pas d'autres composants du mouvement horloger. La coque de protection comprend deux faces en forme de disques entre lesquelles se trouve par une paroi cylindrique, portée par la première face.

Toutefois, cette demande de brevet reste relativement schématique dans son mode de divulgation. Aussi, il n'y est fait mention que d'une seule ouverture dans la coque de protection, plus précisément dans sa paroi cylindrique, pour définir un passage pour une ancre d'échappement agencée pour coopérer avec l'arbre de balancier. En outre, le mode d'assemblage de la coque de protection au mouvement horloger n'est pas clairement visible.

Par ailleurs, les dimensions de la coque de protection sont relativement importantes étant donné qu'elle doit contenir le balancier et le ressort spiral.

De plus, un problème particulier peut survenir auquel l'invention de cette demande antérieure ne peut pas forcément répondre: en cas de choc subi par la pièce d'horlogerie, il peut arriver que le ressort spiral se déforme au point de heurter d'autres parties du mouvement situées à proximité, voire de se coincer sur l'une d'elles.

Aussi les demandes de brevet US 252,062 A et CH 348367 A divulguent des cages de protection.

### Divulgation de l'invention

Un but principal de la présente invention est de proposer une construction d'oscillateur mécanique pour mouvement horloger dans lequel le ressort spiral ne peut pas heurter un autre composant du mouvement en cas de choc subi par la pièce d'horlogerie correspondante, avec un risque d'accrochage, sans que l'encombrement global de l'oscillateur mécanique ne devienne trop important.

A cet effet, la présente invention concerne plus particulièrement un oscillateur mécanique tel que mentionné plus haut, caractérisé par le fait que la cage est ouverte sur sa seconde face, située en regard du balancier, et présente des première et seconde ouvertures ménagées dans la première face pour définir des passages respectifs pour l'arbre de balancier et pour le support de l'extrémité externe du ressort spiral.

Grâce à ces caractéristiques, la cage selon la présente invention présente un encombrement réduit tout en isolant efficacement le ressort spiral des autres composants, d'une part, dans les directions radiales par sa paroi cylindrique et, d'autre part, dans la direction axiale du côté du pont de balancier par sa première face.

Le fait que la seconde face de la cage, située du côté du balancier, soit ouverte ne pose pas de problème, quand bien même cela permettrait au ressort spiral de heurter brièvement le balancier en cas de choc. En effet, la forme du balancier est telle qu'il ne présente aucun point d'accroche possible pour le ressort spiral en cas de déformation de ce dernier, qui reprendrait alors sa place normale suite à un choc.

Selon un mode de réalisation préféré de l'invention, l'oscillateur mécanique comporte une raquette et un porte-piton, lui-même portant un piton définissant le support pour l'extrémité externe du ressort spiral, le porte-piton étant monté pivotant sur le pont de balancier de manière à permettre un déplacement circulaire du support en référence à l'arbre de balancier. Dans ce cas, on prévoit avantageusement que la seconde ouverture présente sensiblement la forme d'une portion d'anneau.

Par ailleurs, on peut également prévoir qu'au moins une creusure est ménagée dans le pont de balancier pour définir un logement pour une portion de la cage de protection, pour en limiter davantage l'encombrement de l'oscillateur mécanique selon la présente invention.

La cage de protection peut être réalisée en une partie ou, en alternative, elle peut comprendre au moins deux parties, dont chacune est assemblée indépendamment de l'autre au pont de balancier de manière à définir, ensemble, la cage de protection, lorsqu'elles sont assemblées au pont de balancier.

La forme et le mode d'assemblage de la cage de protection au pont de balancier peuvent ainsi être optimisés par le constructeur, en fonction des contraintes imposées par le mouvement horloger auquel l'invention est appliquée.

Il est possible de prévoir, de manière complémentaire, que la cage de protection est réalisée en un matériau à forte perméabilité magnétique pour assurer simultanément une protection du ressort spiral contre les champs magnétiques auxquels la pièce d'horlogerie correspondante pourrait être exposée.

La présente invention concerne également un mouvement horloger et une pièce d'horlogerie comportant un oscillateur mécanique répondant aux caractéristiques ci-dessus.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels :
- la figure 1 est une vue en perspective simplifiée d'un oscillateur mécanique selon un mode de réalisation préféré de la présente l'invention;
- la figure 2 est une vue en perspective éclatée de l'oscillateur mécanique de la figure 1, et
- la figure 3 est une vue en perspective éclatée d'un oscillateur mécanique selon une variante de réalisation de la présente invention.

### Mode(s) de réalisation de l'invention

La figure 1 est une vue en perspective d'un oscillateur mécanique 1 selon un mode de réalisation préféré de la présente invention, tandis que la figure 2 illustre ce même oscillateur mécanique 1 dans une vue en perspective éclatée.

L'oscillateur mécanique 1 comprend un pont de balancier 2 destiné à être assemblé au bâti d'un mouvement horloger, typiquement une platine (non visible), de manière conventionnelle. En particulier, on a représenté ici de manière illustrative non limitative un trou 4 destiné à recevoir une vis (non représentée) d'assemblage du pont au bâti, ainsi qu'un plot destiné à être logé dans un trou correspondant du bâti, pour assurer le bon positionnement angulaire du pont.

Le pont de balancier 2 porte un palier 8, muni d'un pare-choc 10 et, destiné à recevoir une première extrémité d'un arbre de balancier 12 portant un balancier 14 et dont une première extrémité (non visible) d'un ressort spiral 16 est solidaire, de manière conventionnelle.

Un porte-piton 18 est monté mobile en rotation sur le pont de balancier 2, pour assurer le maintien de l'extrémité externe du ressort spiral 16, également de manière conventionnelle et, en étant associé à une raquette 20, assemblée au pont de balancier 2 de telle manière que sa position angulaire peut être ajustée. La raquette 20 présente une queue 22 agencée pour coopérer avec la tête d'une vis excentrique 24, vissée dans un trou du pont de balancier 2, pour permettre un réglage fin de la position angulaire de la raquette 20.

L'oscillateur mécanique selon la présente invention comporte par ailleurs une cage de protection 26 du ressort spiral 16.

La cage de protection 26 peut être réalisée en une seule pièce, comme illustré sur les figures 1 et 2, ou en plusieurs pièces, comme illustré sur la figure 3. Elle présente globalement une forme cylindrique avec des première et seconde faces 28 et 30, sensiblement planes, entre lesquelles est agencée une paroi 32 sensiblement cylindrique.

La cage de protection 26 est dimensionnée de manière à envelopper le ressort spiral 16, c'est-à-dire que sa paroi cylindrique 32 présente un rayon légèrement plus grand que celui du ressort spiral 16.

Sa première face 28 présente une première ouverture 34, centrale, définissant un passage pour l'arbre de balancier une fois que les composant sont assemblés les uns aux autres. En outre, la première face 28 comprend une seconde ouverture 36, en forme générale de portion d'anneau, définissant un passage étendu pour le porte-piton 18, de telle manière que ce dernier puisse être déplacé pour effectuer le réglage de la marche de l'oscillateur mécanique, de manière conventionnelle.

La première face 28 comprend par ailleurs deux trous 38 définissant des passages pour des vis 40 de fixation de la cage de protection 26 au pont de balancier 2.

La seconde face 30 de la cage de protection 26 est ouverte.

Il ressort de la figure 1 que le ressort spiral 16 est enfermé dans la cage de protection 26 et qu'en cas de choc subi par la pièce d'horlogerie correspondante, il ne peut heurter que la paroi cylindrique 32, la première face 28, ou encore le balancier 14. Toutefois, aucun de ces composants n'offre de point d'accrochage susceptible de retenir le ressort spiral après le choc et donc de conduire à l'arrêt des oscillations de l'oscillateur mécanique selon la présente invention. En effet, avec un oscillateur mécanique selon l'art antérieur, il est possible pour le ressort spiral d'accrocher au moins l'une de ses spires autour du piton en cas de choc violent, un tel risque étant écarté par la mise en oeuvre de la présente invention.

On note, sur la représentation de la figure 2, qu'une creusure 42 est avantageusement ménagée dans le pont de balancier 2 pour loger une portion de la cage de protection 26 et en limiter ainsi l'encombrement, suivant la direction de l'épaisseur du mouvement horloger.

La figure 3 illustre une variante de réalisation de l'oscillateur mécanique qui a été décrit en relation avec les figures précédentes.

Selon cette variante, l'oscillateur mécanique 1 comporte ici une cage de protection 126 réalisée en deux pièces 128, 130, au lieu d'une, à titre illustratif non limitatif. Ainsi, lorsqu'un horloger doit accéder au ressort spiral 16, il peut retirer la cage de protection 126 sans nécessairement démonter le pont de balancier 2. Chacune des pièces 128 et 130 comporte un trou 132 pour loger une vis de fixation 40 au pont de balancier 2.

Les autres aspects de la variante de réalisation de la figure 3 sont identiques à ce qui a été décrit plus haut et ne seront pas abordés en détail.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple la forme spécifiquement illustrée et décrite pour la cage de protection ou pour les composants standards d'un oscillateur mécanique.

L'homme du métier ne rencontrera pas de difficulté particulière pour adapter le contenu de la présente divulgation à ses propres besoins et mettre en oeuvre un oscillateur mécanique répondant en partie aux caractéristiques qui viennent d'être présentées, sans sortir du cadre de la présente invention.

Ainsi, on mentionnera par exemple la possibilité de prévoir que la cage de protection est réalisée en un matériau à forte perméabilité magnétique pour assurer simultanément une protection du ressort spiral contre les champs magnétiques auxquels la pièce d'horlogerie correspondante pourrait être exposée.

## Revendications

1. Oscillateur mécanique (1), pour mouvement horloger, comportant un balancier (14) associé à un ressort spiral (16), ainsi qu'un pont de balancier (2) portant un palier (8) dans lequel est pivotée une extrémité d'un arbre de balancier (12), dont ledit balancier (14) et une première extrémité dudit ressort spiral (16) sont solidaires,
un support (18) pour retenir la seconde extrémité dudit ressort spiral (16), et
une cage de protection (26, 126) dudit ressort spiral (16) comprenant une première face (28) sensiblement plane, solidaire dudit pont de balancier (2), et une paroi (32) sensiblement cylindrique agencée à la périphérie dudit ressort spiral (16),
**caractérisé en ce que** ladite cage de protection (26, 126) est ouverte sur sa seconde face (30), située en regard dudit balancier (14), et présente des première et seconde ouvertures (34, 36) ménagées dans ladite première face (28) pour définir des passages respectifs pour ledit arbre de balancier (12) et pour ledit support (18).

2. Oscillateur mécanique (1) selon la revendication 1, comportant une raquette (20) et un porte-piton (18), lui-même portant un piton définissant ledit support, ledit porte-piton (18) étant monté pivotant sur ledit pont de balancier (2) de manière à permettre un déplacement circulaire dudit support (18) en référence audit arbre de balancier (12), **caractérisé en ce que** ladite seconde ouverture (36) présente sensiblement la forme d'une portion d'anneau.

3. Oscillateur mécanique (1) selon la revendication 1 ou 2, **caractérisé en ce qu'**au moins une creusure (42) est ménagée dans ledit pont de balancier (2) pour définir un logement pour une portion de ladite cage de protection (26).

4. Oscillateur mécanique (1) selon l'une quelconque des revendications précédentes, **caractérisé en ce que** ladite cage de protection (26) comprend au moins deux parties (128, 130), dont chacune est assemblée indépendamment de l'autre audit pont de balancier (2) de manière à définir, ensemble, ladite cage de protection (126), lorsqu'elles sont assemblées audit pont de balancier (2).

5. Oscillateur mécanique (1) selon l'une quelconque des revendications précédentes, **caractérisé en ce que** ladite cage de protection (26, 126) est réalisée en un matériau à forte perméabilité magnétique.

6. Mouvement horloger comportant un oscillateur mécanique (1) selon l'une quelconque des revendications précédentes.

7. Pièce d'horlogerie comportant une boîte logeant un mouvement horloger selon la revendication 6.

## Patentansprüche

1. Mechanischer Oszillator (1) für Uhrwerk, aufweisend eine einer Spiralfeder (16) zugeordnete Unruh (14) sowie eine Unruhbrücke (2), tragend ein Lager (8), in welchem ein Ende einer Unruhwelle (12) dreht, deren Unruh (14) und ein erstes Ende der Spiralfeder (16) fest verbunden sind,
eine Stütze (18), um das zweite Ende der Spiralfeder (16) zu halten, und
ein Schutzgehäuse (26, 126) der Spiralfeder (16), umfassend eine erste, etwa ebene, mit der Unruhbrücke (2) fest verbundene Fläche (28) und eine etwa zylindrische Wand (32), die an der Peripherie der Spiralfeder (16) ausgebildet ist,
**dadurch gekennzeichnet, dass** das Schutzgehäuse (26, 126) auf seiner zweiten Fläche (30), die sich gegenüber der Unruh (14) befindet, offen ist und eine erste und zweite Öffnung (34, 36) aufweist, die in die erste Fläche (28) eingearbeitet sind, um jeweilige Durchgänge für die Unruhwelle (12) und für die Stütze (18) zu definieren.

2. Mechanischer Oszillator (1) nach Anspruch 1, aufweisend einen Rücker (20) und einen Spiralklötzchenträger (18), der selbst ein Spiralklötzchen trägt, das die Stütze definiert, wobei der Spiralklötzchenträger (18) drehend auf der Unruhbrücke (2) derart montiert ist, dass eine kreisförmige Verlagerung der Stütze (18) in Bezug zur Unruhwelle (12) möglich ist, **dadurch gekennzeichnet, dass** die zweite Öffnung (36) etwa die Form eines Ringabschnitts aufweist.

3. Mechanischer Oszillator (1) nach Anspruch 1 oder 2, **dadurch gekennzeichnet, dass** mindestens eine Vertiefung (42) in die Unruhbrücke (2) eingearbeitet ist, um eine Aufnahme für eine Abschnitt des Schutzgehäuses (26) zu definieren.

4. Mechanischer Oszillator (1) nach einem der vorangehenden Ansprüche, **dadurch gekennzeichnet, dass** das Schutzgehäuse (26) mindestens zwei Teile (128, 130) umfasst, von denen jedes unabhängig vom anderen mit der Unruhbrücke (2) derart verbunden ist, dass gemeinsam das Schutzgehäuse (126) definiert wird, wenn sie mit der Unruhbrücke (2) verbunden sind.

5. Mechanischer Oszillator (1) nach einem der vorangehenden Ansprüche, **dadurch gekennzeichnet, dass** das Schutzgehäuse (26, 126) aus einem Material mit einer hohen magnetischen Permeabilität hergestellt ist.

6. Uhrwerk, aufweisend einen mechanischen Oszillator (1) nach einem der vorangehenden Ansprüche.

7. Uhr, aufweisend ein Gehäuse, das ein Uhrwerk nach Anspruch 6 enthält.

## Claims

1. A mechanical oscillator (1) for a clockwork movement, including a balance (14) associated with a balance-spring (16), as well as a balance-cock (2) carrying a bearing (8) in which one end of a balance-staff (12) is pivoted, whereof said balance (14) and a first end of said balance-spring (16) are secured,
a support (18) to hold the second end of said balance-spring (16), and
a protective frame (26, 126) of said balance-spring (16) comprising a first substantially planar face (28), secured to said balance-cock (2), and a substantially cylindrical wall (32) arranged at the periphery of said balance-spring (16),
**characterized in that** said protective frame (26, 126) is open on its second face (30), facing said balance (14), and has first and second openings (34, 36) arranged in said first face (28) to define respective passages for said balance-staff (12) and for said support (18).

2. The mechanical oscillator (1) according to claim 1, including an index (20) and a balance-spring stud holder (18), in turn carrying a balance-spring stud defining said support, said balance-spring stud (18) being mounted pivoting on said balance-cock (2) so as to allow a circular movement of said support (18) in reference to said balance-staff (12), **characterized in that** said second opening (36) is substantially in the shape of a ring portion.

3. The mechanical oscillator (1) according to claim 1 or 2, **characterized in that** at least one recess (42) is arranged in said balance-cock (2) in order to define a housing for a portion of said protective frame (26).

4. The mechanical oscillator (1) according to any one of the preceding claims, **characterized in that** said protective frame (26) comprises at least two parts (128, 130), each of which is assembled independently of the other to said balance-cock (2) so as to define the protective frame (126) together, when they are assembled to said balance-cock (2).

5. The mechanical oscillator (1) according to any one of the preceding claims, **characterized in that** said protective frame (26, 126) is made from a material with a high magnetic permeability.

6. A clockwork movement including a mechanical oscillator (1) according to any one of the preceding claims.

7. A timepiece including a case housing a clockwork movement according to claim 6.
